# EUROPÄISCHE PATENTSCHRIFT

(11) **EP 0 898 057 B1**
(45) Veröffentlichungstag und Bekanntmachung des Hinweises auf die Patenterteilung: **27.02.2002**
(21) Anmeldenummer: 98115063.4
(22) Anmeldetag: 11.08.1998
(51) Int. Cl.: F01L 3/08

(54) **Ventilschaftabdichtung**
Valve stem seal
Joint d'étanchéité pour tige de soupape

(30) Priorität: 21.08.1997 DE 19736322
(43) Veröffentlichungstag der Anmeldung: 24.02.1999
(73) Patentinhaber: CR Elastomere GmbH, 51379 Leverkusen (DE)
(72) Erfinder: Netzer, Jürgen, 51399 Burscheid (DE)
(74) Vertreter: Gosdin, Michael, Dr.

(56) Entgegenhaltungen:
- DE-A- 2 041 729
- DE-U- 9 308 125

## Beschreibung

Die Erfindung betrifft eine Ventilschaftabdichtung, bestehend aus einem Dichtkörper aus Elastomer mit einer Feder zur Vorspannung der Dichtlippe gegen eine abzudichtende Fläche des Ventilschaftes und einem mit dem Dichtkörper verbundenen Halteteil, über den die Abdichtung auf der Mantelfläche der Ventilschaftführung befestigt ist.

Bei den bekannten Ausführungen von Ventilschaftabdichtungen wird der Halteteil aus dem gleichen Werkstoff wie der Dichtkörper gefertigt und durch eine Blechhülse mit gleichmäßiger Wandstärke versteift. Diese Blechhülse übergreift den einstückig mit der Dichtlippe ausgebildeten Halteteil, der über den gesamten Sitzbereich mit der Ventilführung aus elastomerem Werkstoff gefertigt ist.

Bei dieser bekannten Lösung fallen Haftsitzbereich und statische Abdichtung gegenüber der Ventilführung zusammen. Auch benötigt diese Ausführung einen relativ großen Aufwand an elastomerem Werkstoff.

Es ist auch bekannt, den Befestigungs- oder Halteteil ganz aus Gummi zu fertigen und in diesen einen separaten Dichtring aus Kunstharz einzusetzen (DE-U-1 871 039). Bei dieser bekannten Ausführung ist in den Halteteil aus Gummi ebenfalls ein Versteifungsring aus Metall oder einem sonstigen Hartstoff eingesetzt. Auch bei dieser Ausführung wird ein relativ großer Aufwand an Gummi benötigt.

Aufgabe der vorliegenden Erfindung ist es, eine Ventilschaftabdichtung zu schaffen, bei der die Anzahl der Einzelteile und/oder der Aufwand an hochwertigem Dichtungswerkstoff verringert wird, aber gleichzeitig eine gute Befestigung und Abdichtung gewährleistet ist.

Diese Aufgabe wird nach der vorliegenden Erfindung durch die im kennzeichnenden Teil des Anspruches 1 aufgeführten Merkmale gelöst. Der Halteteil weist im hinteren Bereich einen relativ steifen Abschnitt auf, der zur sicheren Befestigung der Ventilschaftabdichtung auf der Ventilführung dient, während im vorderen Abschnitt durch die Verjüngung Platz zur Aufnahme der statischen Dichtung geschaffen wird, die gleichzeitig die Dichtlippe zur Abdichtung des Ventilschaftes trägt. Besondere Versteifungsringe können entfallen. Bei der erfindungsgemäßen Lösung liegt somit eine klare Trennung zwischen Haftsitzbereich und statischer Abdichtung vor. Auch ist der die statische Dichtung bildende Teil wesentlich kürzer, wodurch eine Ersparnis an Elastomermaterial erzielt wird.

In den Unteransprüchen sind besondere Ausführungsmöglichkeiten der Erfindung beschrieben.

Ein Ausführungsbeispiel der Erfindung soll nachstehend anhand der beigefügten Zeichnung näher beschrieben werden.

Die im Längsschnitt dargestellte Ventilschaftabdichtung besteht aus einem Dichtkörper 1 aus Elastomer, der eine radial nach innen gerichtete Dichtlippe 2 aufweist, die unter der Vorspannung einer Feder 3 gegen die Mantelfläche 4 des Ventilschaftes 5 abdichtend anliegt. Der Dichtkörper 1 ist an einem Halteteil 6 befestigt, der z. B. aus einem zähharten Kunststoff gefertigt ist. Dieser Halteteil 6 weist im die Ventilstangenführung 7 übergreifenden Abschnitt 8 einen vorderen in der Wandstärke verjüngten und radial nach außen zurückgesetzten Bereich 9 für die Aufnahme des Dichtkörpers 1 und einen hinteren verstärkten Bereich 10 zur unmittelbaren Anlage auf der Mantelfläche 11 der Ventilstangenführung 7 auf.

Der Dichtkörper 1 ist über einen ringförmigen Ansatz 12 in dem verjüngten Bereich 9 des Halteteiles 6, z. B. durch Eingießen oder Vulkanisation, befestigt, wobei die Bohrung 13 zur Bildung einer statischen Dichtung unter Vorspannung auf der Mantelfläche 11 der Ventilstangenführung 7 aufliegt. Zur Verbesserung der Dichtwirkung ist die Bohrung 13 des ringförmigen Ansatzes 12 mit einem Wellenprofil 14 versehen.

Zur leichteren Montage ist der Halteteil 6 im hinteren verstärkten Bereich 10 in der Bohrung 13 mit einer Schräge 15 versehen. Außerdem ist der Halteteil 6 in diesem Bereich 10 mit mehreren am Umfang verteilten, axial verlaufenden (gestrichelt gezeichneten) Schlitzen 16 versehen, durch die der Halteteil 6 elastisch federnd wird und unter Vorspannung auf der Mantelfläche 11 der Ventilstangenführung 7 aufgesetzt werden kann. Dadurch können die Montagekräfte auch bei größeren zu überbrückenden Toleranzen der Ventilführung gering gehalten werden.

## Patentansprüche

1. Ventilschaftabdichtung, bestehend aus einem Dichtkörper aus Elastomer mit einer Feder zur Vorspannung der Dichtlippe gegen eine abzudichtende Fläche des Ventilschaftes und einem mit dem Dichtkörper verbundenen Halteteil, über den die Dichtung auf der Mantelfläche der Ventilschaftführung befestigt ist, **dadurch gekennzeichnet, daß** der Halteteil (6) im die Ventilschaftführung übergreifenden Abschnitt einen vorderen, in der Wandstärke verjüngten und radial von der Ventilführung zurückgesetzten Bereich (9) für die Aufnahme des Dichtkörpers (1) aus Elastomer und einen hinteren, in die Wandstärke verstärkten Bereich (10) zur unmittelbaren Anlage auf der Mantelfläche (11) der Ventilschaftführung (7) aufweist.

2. Ventilschaftabdichtung nach Anspruch 1, **dadurch gekennzeichnet, daß** der Dichtkörper (1) über einen ringförmigen Ansatz (12) in dem verjüngten Bereich (9) des Halteteils (6) befestigt ist.

3. Ventilschaftabdichtung nach Anspruch 2, **dadurch gekennzeichnet, daß** der ringförmige Ansatz (12) mit seiner Bohrung (13) unter radialer Vorspannung anliegend auf der Mantelfläche (11) der Ventilschaftführung (7) aufgesetzt ist.

4. Ventilschaftabdichtung nach einem der Ansprüche 2 oder 3, **dadurch gekennzeichnet, daß** die Bohrung (13) des ringförmigen Ansatzes (12) mit einem Wellenprofil (14) versehen ist.

5. Ventilschaftabdichtung nach einem der Ansprüche 1 bis 4, **dadurch gekennzeichnet, daß** der Halteteil (6) im hinteren verstärkten Bereich (10) in der Bohrung (13) mit einer Schräge (15) versehen ist.

6. Ventilschaftabdichtung nach einem der Ansprüche 1 bis 5, **dadurch gekennzeichnet, daß** der Halteteil (6) im hinteren verstärkten Bereich (10) mit mindestens einem in Axialrichtung verlaufenden Schlitz (16) versehen ist.

7. Ventilschaftabdichtung nach einem der Ansprüche 1 bis 6, **dadurch gekennzeichnet, daß** der Halteteil (6) aus einem zähharten Kunststoff gefertigt ist.

## Claims

1. A valve stem seal, comprising a sealing member of elastomer with a spring for preloading the sealing lip against a surface of the valve stem to be sealed, and a retaining part which is connected to the sealing member and by way of which the seal is mounted on the circumferential surface of the valve stem guide, **characterised in that** in its section overlapping the valve stem guide the retaining part (6) has a front region (9), which is of tapered wall thickness and which is set back radially from the valve guide, for accommodating the sealing member (1) of elastomer, and a rear portion (10), which is of increased wall thickness, for direct application on the circumferential surface (11) of the valve stem guide (7).

2. A valve stem seal according to Claim 1, **characterised in that** the sealing member (1) is mounted via an annular extension (12) in the tapered region (9) of the retaining part (6).

3. A valve stem seal according to Claim 2, **characterised in that** the annular extension (12) is mounted with its bore (13) applied under radial preloading on the circumferential surface (11) of the valve stem guide (7).

4. A valve stem seal according to either Claim 2 or Claim 3, **characterised in that** the bore (13) of the annular extension (12) is provided with a corrugated profile (14).

5. A valve stem seal according to any one of Claims 1 to 4, **characterised in that** in its rear reinforced portion (10) the bore (13) of the retaining part (6) is provided with a bevel (15).

6. A valve stem seal according to any one of Claims 1 to 5, **characterised in that** in its rear reinforced portion (10) the retaining part (6) is provided with at least one slot (16) extending in the axial direction.

7. A valve stem seal according to any one of Claims 1 to 6, **characterised in that** the retaining part (6) is made from a tough hard plastics material.

## Revendications

1. Joint d'étanchéité de tige de soupape, comprenant un corps d'étanchéité en élastomère, avec un ressort pour appliquer la lèvre d'étanchéité avec précontrainte contre une surface de la tige de soupape au niveau de laquelle l'étanchéité doit être réalisée, et une partie de fixation liée au corps d'étanchéité, par l'intermédiaire de laquelle le joint d'étanchéité est fixé à la surface extérieure du guide de soupape, **caractérisé en ce que** la partie de fixation (6), dans sa portion entourant le guide de soupape, présente une région (9) avec une épaisseur de paroi réduite, décalée radialement par rapport au guide de soupape, destinée à recevoir le corps d'étanchéité (1) en élastomère, et une région (10) avec une épaisseur de paroi augmentée, destinée à venir en appui directement sur la paroi extérieure (11) du guide de soupape (7).

2. Joint d'étanchéité de tige de soupape selon la revendication 1, **caractérisé en ce que** le corps d' étanchéité (1) est fixé par l'intermédiaire d'une embase (12) annulaire dans la région (9) à épaisseur de paroi réduite.

3. Joint d'étanchéité de tige de soupape selon la revendication 2, **caractérisé en ce que** l'embase (12) annulaire avec son trou (13) est montée avec précontrainte radiale sur la surface extérieure (11) du guide de soupape (7).

4. Joint d'étanchéité de tige de soupape selon une des revendication 2 ou 3, **caractérisé en ce que** le trou (13) de l'embase (12) annulaire est muni d'un profil ondulé (14).

5. Joint d'étanchéité de tige de soupape selon une des revendications 1 à 4, **caractérisé en ce que** la partie de fixation (6) dans sa région arrière (10) renforcée, dans le trou (13), est muni d'un chanfrein (15).

6. Joint d'étanchéité de tige de soupape selon une des revendications 1 à 5, **caractérisé en ce que** la partie de fixation (6) dans sa zone arrière (10) renforcée est pourvue d'au moins une fente (16), qui s'étend dans la direction axiale.

7. Joint d'étanchéité de tige de soupape selon une des revendications 1 à 6, **caractérisé en ce que** la partie de fixation (6) est réalisée en une matière plastique tenace.
